# EUROPÄISCHE PATENTSCHRIFT

(11) **EP 1 522 730 B1**
(45) Veröffentlichungstag und Bekanntmachung des Hinweises auf die Patenterteilung: **21.11.2007**
(21) Anmeldenummer: 03450286.4
(22) Anmeldetag: 23.12.2003
(51) Int. Cl.: F04C 2/18, F04C 14/26

(54) **Zahnradpumpe mit integriertem Steuerventil**
Gear pump with integrated control valve
Pompe à engrenages avec valve de contrôle intégrée

(30) Priorität: 09.10.2003 AT 15942003
(43) Veröffentlichungstag der Anmeldung: 13.04.2005
(73) Patentinhaber: TCG Unitech Systemtechnik GmbH, 4563 Micheldorf (AT)
(72) Erfinder: Götschhofer, Alfred, 4591 Molln (AT)
(74) Vertreter: Babeluk, Michael

(56) Entgegenhaltungen:
- DE-B- 1 011 285
- US-A- 2 960 112

## Beschreibung

Die Erfindung betrifft eine Rotationskolbenpumpe nach Anspruch 1.

Konventionelle Zahnradpumpen mit zwei miteinander kämmenden Zahnrädern weisen ein über eine Antriebswelle angetriebenes Zahnrad auf, welches das zweite Zahnrad treibt. Zahnradpumpen dieser Art werden üblicherweise für Ölpumpen von Brennkraftmaschinen eingesetzt. Konventionelle Ölpumpen sind durch einen starren, nicht variablen Antrieb wie Kette, Zahnräder, Zahnriemen, etc. in einem festen Drehzahlverhältnis mit der Kurbelwelle des Motors gekoppelt. Bei steigender Drehzahl des Motors wird auch die Ölpumpendrehzahl erhöht, und damit die Förderleistung der Ölpumpe in Relation zur Motordrehzahl. Ölpumpen werden im Allgemeinen für den schlechtesten Fall der Ölversorgung der Brennkraftmaschine über das gesamte Drehzahlfeld ausgelegt, das ist die Leerlaufdrehzahl bei größtem Spaltquerschnitt in den Lagestellen, inklusive alle weiteren Verbraucher am Motor, wie Kolben, Spritzdüse zur Kolbenkühlung oder Turbolader, etc. Aus dieser Auslegung ergibt sich, dass die Ölpumpe bei höheren Drehzahlen der Brennkraftmaschine über ein Vielfaches der benötigten Ölmenge für hohe Motordrehzahlen fördert. Die Mengenregelung an den tatsächlichen Verbrauch des jeweiligen Motorbetriebszustandes erfolgt dabei üblicherweise durch Druckregelung und Absteuern der Übermenge an geförderten Öl in den Ölsumpf oder durch Rückführen in den Ansaugkanal der Pumpe. Das Absteuern der Übermenge an gefördertem Öl erfolgt über Steuerventile, welche außerhalb oder innerhalb des Pumpengehäuses angeordnet sein können. Nachteilig ist, dass zusätzliche Teile und zusätzlicher Bauraum erforderlich sind. Ölpumpen mit Steuerventilen sind etwa aus den Veröffentlichungen EP 0 259 619 A1, EP 0 875 678 A2, EP 0 900 938 A1, US 6,082,321 A, US 6,186,750 B1, US 6,247,904 B1, JP 2001012364 A oder JP 60030412 A bekannt.

Aus der DE 1 011 285 A1 ist eine Einrichtung zur Regelung der Fördermenge einer Zahnradpumpe mit einem Steuerventil bekannt, wobei das Steuerventil durch die Achse eines Laufrades gebildet ist. Das Laufrad ist drehfest mit der Achse verbunden.

Aufgabe der Erfindung ist es, bei einer Rotationskolbenpumpe der eingangs genannten Art auf möglichst einfache und platzsparende Weise ein Absteuern des Fördermediums zu ermöglichen.

Erfindungsgemäß wird dies dadurch erreicht, dass das zweite Förderrad drehbar auf der Achse gelagert ist. Die Achse kann somit unbehindert in axialer Richtung verschoben werden. Da das Steuerventil durch die Achse selbst gebildet ist, können Bauteile und Bauraum eingespart werden.

In einer bevorzugten Ausführung der Erfindung ist vorgesehen, dass die Achse im Wesentlichen als einseitig verschlossener, einen Druckraum beinhaltender Hohlzylinder ausgebildet ist, wobei der Mantel des Hohlzylinders zumindest eine Absteueröffnung aufweist, welche bei axialer Auslenkung der Achse durch eine gehäusefeste Absteuerkante überfahrbar ist, und wobei der Druckraum mit einem Druckmedium beaufschlagbar ist.

Eine selbsttätige Regelung des Steuerventils ist möglich, wenn das Druckmedium durch das Fördermedium gebildet ist und der Druckraum mit der Pumpendruckseite strömungsverbunden ist.

Dabei ist vorgesehen, dass die Achse durch das Druckmedium entgegen einer Rückstellkraft aus einer Ruheposition in eine Auslenkposition auslenkbar ist, wobei die Rückstellkraft vorzugsweise durch eine Druckfeder gebildet ist.

In der Ruhestellung der Achse ist die Absteueröffnung durch das Pumpengehäuse bzw. durch die Lagerbohrung der Achse im Pumpengehäuse verschlossen. Ab einem durch die Rückstellkraft vorbestimmten Absteuerdruck wird die Achse in axialer Richtung in eine Absteuerposition verschoben, wobei die Absteueröffnung freigegeben wird. Das Druckmedium kann nun durch die Absteueröffnung in einen Leckagetank oder auf die Saugseite der Rotationskolbenpumpe zurückfließen.

Die Erfindung wird im Folgenden anhand der Figuren näher erläutert. Es zeigen
- Fig. 1: die erfindungsgemäße Rotationskolbenpumpe mit im Ruhezustand befindlichem Steuerventil und
- Fig. 2: die Rotationskolbenpumpe mit in Absteuerposition befindlichem Steuerventil.

Die als Zahnradpumpe ausgebildete Rotationspumpe 1 weist ein Pumpengehäuse 2 mit einem Förderraum 20 auf, in welchem ein erstes und ein zweites Förderrad 3, 4 drehbar angeordnet sind. Die Förderräder 3, 4 sind als miteinander kämmende Zahnräder ausgebildet. Das treibende erste Förderrad 3 ist mit einer Antriebswelle 5 fest verbunden und wird von dieser angetrieben. Das getriebene, zweite Zahnrad 4 ist drehbar und axial verschiebbar auf der Achse 6 gelagert.

Die Achse 6 bildet ein Steuerventil 7 zur Absteuerung der Übermenge an gefördertem Öl. Die Achse 6 ist dabei als einseitig geschlossener Hohlzylinder 13 ausgebildet, welcher im Pumpengehäuse 2 axial verschiebbar gelagert ist. Innerhalb der Achse 6 befindet sich ein Druckraum 8, welcher durch ein Druckmedium beaufschlagbar ist. Vorteilhafterweise wird das Druckmedium durch das Fördermedium der Rotationskolbenpumpe 1 gebildet. Der Eintritt für das Druckmedium 8 ist mit Bezugszeichen 9 bezeichnet. Die Achse 6 ist in einer Bohrung 10 des Pumpengehäuses 2 axial verschiebbar gelagert. Die Achse 6 weist zumindest eine vom Druckraum 8 ausgehende Absteueröffnung 11 im Mantel 12 des Hohlzylinders 13 auf, welche so angeordnet ist, dass sie bei einer axialen Bewegung der Achse 6 durch eine gehäusefeste Absteuerkante 14 überfahrbar ist.

Fig. 1 zeigt die Achse 6 im unausgelenkten Ruhezustand, welcher durch die Rückstellkraft der Rückstellfeder 15 definiert ist. Die Auslenkkraft zufolge des Pumpendruckes des Druckmediums ist somit kleiner als die Rückstellkraft der Rückstellfeder 15. Die Absteueröffnungen 11 sind durch das Pumpengehäuse 2 verschlossen.

Fig. 2 zeigt die Achse 6 in der ausgelenkten Absteuerposition. Die Achse 6 wird durch den Absteuerdruck p_{D} des Druckmediums 8 entgegen der Rückstellkraft der Rückstellfeder 15 in die Absteuerposition gebracht, wobei die Absteueröffnungen 11 die Absteuerkante 14 des Pumpengehäuses 2 überfahren, wodurch die Absteueröffnungen 11 freigegeben werden. Das Druckmedium 8 kann durch die Absteueröffnungen 11 in eine nicht weiter dargestellte Leckageleitung oder zurück in die nicht weiter ersichtliche Saugleitung der Rotationskolbenpumpe 1 gefördert werden.

Der Eintritt 9 zum Druckraum 8 steht über einen nicht weiter dargestellten Verbindungskanal mit der Druckseite der Rotationskolbenpumpe 1 in Verbindung.

Dadurch, dass der Steuerkolben 7 durch die Achse 6 gebildet ist, kann die Rotationskolbenpumpe 1 äußerst kompakt ausgeführt und die Anzahl der Teile sehr klein gehalten werden.

## Patentansprüche

1. Rotationskolbenpumpe (1), insbesondere Zahnradpumpe, mit zumindest einem mit einer Antriebswelle (5) verbundenen treibenden ersten Förderrad (3) und zumindest einem auf einer Achse (6) axial verschiebbar gelagerten, vom ersten Förderrad (3) angetriebenen zweiten Förderrad (4), wobei die Förderräder (3, 4) drehbar im Förderraum (20) eines Pumpengehäuses (2) angeordnet sind, mit einem Steuerventil (7) zur druckseitigen Absteuerung eines Teiles des Fördermediums, wobei das Steuerventil (7) durch die Achse (6) gebildet ist, wobei die Achse (6) im Pumpengehäuse (2) axial verschiebbar gelagert ist und einen Steuerkolben bildet, **dadurch gekennzeichnet, dass** das zweite Förderrad (4) drehbar auf der Achse (6) gelagert ist.

2. Rotationskolbenpumpe (1) nach Anspruch 1, **dadurch gekennzeichnet, dass** die Achse (6) im Wesentlichen als einseitig verschlossener, einen Druckraum (8) beinhaltender Hohlzylinder (13) ausgebildet ist, wobei der Mantel (12) des Hohlzylinders (13) zumindest eine Absteueröffnung (11) aufweist, welche bei axialer Auslenkung der Achse (6) durch eine gehäusefeste Absteuerkante (14) überfahrbar ist, und wobei der Druckraum (8) mit einem Druckmedium beaufschlagbar ist.

3. Rotationskolbenpumpe (1) nach Anspruch 2, **dadurch gekennzeichnet, dass** das Druckmedium durch das Fördermedium gebildet ist und der Druckraum (8) mit der Pumpendruckseite strömungsverbunden ist.

4. Rotationskolbenpumpe (1) nach Anspruch 2 oder 3, **dadurch gekennzeichnet, dass** die Achse (6) durch das Druckmedium entgegen einer Rückstellkraft aus einer Ruheposition in eine Auslenkposition auslenkbar ist, wobei die Rückstellkraft vorzugsweise durch eine Druckfeder (15) gebildet ist.

5. Rotationskolbenpumpe (1) nach Anspruch 4, **dadurch gekennzeichnet, dass** die Absteueröffnung (11) in der Ruheposition der Achse (6) durch das Pumpengehäuse (2) verschlossen und in der Auslenkposition geöffnet ist.

## Claims

1. A rotary piston pump (1), especially a gearwheel pump, comprising at least one driving first conveying wheel (3) connected with a drive shaft (5) and at least one second conveying wheel (3) which is held on an axle (6) in an axially displaceable manner and is driven by the first conveying wheel (3), with the conveying wheels (3, 4) being arranged in a rotatable manner in the conveying chamber (20) of a pump housing (2), and a control valve (7) for shutting off a portion of the conveying medium on the pressure side, with the control valve (7) being formed by the axle (6), with the axle (6) being held in an axially displaceable manner in the pump housing (2), **characterized in that** the second conveying wheel (4) is held in a rotatable manner on the axle (6).

2. A rotary piston pump (1) according to claim 1, **characterized in that** the axle (6) is arranged substantially as a hollow cylinder (13) which is sealed off on one side and contains a pressure chamber (8), with the jacket (12) of the hollow cylinder (13) comprising at least one shut-off opening (11) which can be moved over by a shut-off edge (14) during the axial deflection of the axle (6) and with the pressure chamber (8) being pressurizable with a pressure medium.

3. A rotary piston pump (1) according to claim 2, **characterized in that** the pressure medium is formed by the conveying medium and the pressure chamber (8) is flow-connected with the pressure side of the pump.

4. A rotary piston pump (1) according to claim 2 or 3, **characterized in that** the axle (6) is deflectable by the pressure medium against a restoring force from an idle position to a deflected position, with the restoring force preferably being formed by a pressure spring (15).

5. A rotary piston pump (1) according to claim 4, **characterized in that** the shut-off opening (11) is sealed in the idle position of the axle (6) by the pump housing (2) and is opened in the deflected position.

## Revendications

1. Pompe à pistons, rotative (1), notamment pompe à engrenage comportant au moins une première roue de refoulement (3) reliée à un arbre d'entraînement (5) et au moins une seconde roue de refoulement (4) montée à rotation sur un axe (6), coulissant axialement sur celui-ci et entraîné par la première roue de refoulement (3),
les roues de refoulement (3, 4) étant montées à rotation dans la chambre de transfert (20) d'un boîtier de pompe (2),
une valve de contrôle (7) assurant la fin de commande côté pression d'une partie du fluide débitée,
la valve de contrôle (7) étant formée par l'axe (6),
l'axe (6) étant logé coulissant axialement dans la corps de pompe (2) et forme un piston de contrôle,
**caractérisée en ce que**
la seconde roue de refoulement (4) est montée à rotation sur l'axe (6).

2. Pompe à pistons, rotative (1) selon la revendication 1,
**caractérisée en ce que**
l'axe (6) est constitué par un cylindre creux (13) délimitant une chambre de pression (8) et fermé pratiquement d'un côté,
l'enveloppe (12) du cylindre creux (13) comportant au moins un orifice de fin de commande (11) qui en cas de déplacement axial de l'axe (6), passe sur une arête de commande (14) solidaire du boîtier et
la chambre de pression (8) reçoit un fluide sous pression.

3. Pompe à pistons, rotative (1) selon la revendication 2,
**caractérisée en ce que**
le fluide sous pression est formé par le fluide de transfert et la chambre de pression (8) communique avec le côté de pression de la pompe.

4. Pompe à pistons, rotative (1) selon les revendications 2 ou 3,
**caractérisée en ce que**
l'axe (6) peut être déplacé de sa position de repos à sa position déboîtée par le fluide sous pression contre une force de rappel,
la force de rappel étant assurée de préférence par un ressort de compression (15).

5. Pompe à pistons, rotative (1) selon la revendication 4,
**caractérisée en ce que**
l'orifice de fin de commande (11) est fermé en position de repos de l'axe (6) par le boîtier de pompe (1) et est ouvert en position déplacée.
